# DEMANDE DE BREVET EUROPEEN

(11) **EP 0 561 682 A1**
(43) Date de publication de la demande: **22.09.1993**
(21) Numéro de dépôt: 93400650.3
(22) Date de dépôt: 15.03.1993
(51) Int. Cl.: A62B 35/04

(54) **Dispositif de sécurité pour ouvriers travaillant dans des endroits élevés**

(30) Priorité: 18.03.1992 FR 9203234
(71) Demandeur: KOMET, F-18104 Vierzon (FR)
(72) Inventeur: Pelofi, Pierre-Georges, F-18000 Bourges (FR)
(74) Mandataire: Faber, Jean-Paul

(57) **Abrégé**

Dispositif de sécurité comprenant un corps délimitant un canal (5) traversé par une corde de sécurité (6), un anneau (12) relié par un lien à une ceinture, un frein (26) et des moyens pour bloquer le dispositif sur la corde en cas de chute caractérisé en ce qu'il comporte un axe transversal (18) sur lequel est montée à friction une roue dentée (26) constituant le frein, sur l'axe (18) étant montée une came (41,42) présentant une denture (41c, 42c) susceptible de coopérer avec la corde de sécurité (6) et une masselotte (27, 28) coopérant avec un cliquet (31, 35) maintenue écartée d'une couronne dentée (55, 56) solidaire de la came (41, 42) par un ressort, la masselotte (27, 28) étant montée de manière que si la roue dentée (26) tourne à une vitesse supérieure à un seuil déterminé elle commande l'engagement du cliquet dans la couronne dentée (55, 56) afin que la came par sa denture coince la corde dans le fond du canal (5).

## Description

L'invention concerne des perfectionnements aux dispositifs de sécurité pour ouvriers travaillant dans des endroits élevés.

L'invention vise des dispositifs qui sont mobiles le long d'une corde de sécurité tendue verticalement contre la paroi d'un édifice, d'une tour ou d'un pylone.

De tels dispositifs comprennent un corps pourvu d'un canal dans lequel passe la corde de sécurité, un frein coopérant avec la corde et un anneau relié par un lien à une ceinture ou à un harnais porté par l'ouvrier, ledit anneau étant combiné avec un système destiné à bloquer le dispositif sur la corde, si l'ouvrier vient à chuter.

Généralement, l'anneau est relié à une came qui vient coincer la corde de sécurité contre le fond du canal si la tension sur l'anneau dépasse une valeur déterminée.

De tels dispositifs sont très connus et fonctionnent parfaitement. Ils présentent toutefois quelques inconvénients. Ils doivent être montés sur la corde de sécurité dans une position déterminée car ils ne fonctionnent que dans un seul sens. Lorsque l'ouvrier chute le blocage est instantané ce qui risque d'entraîner des lésions.

L'un des buts de la présente invention est notamment de rémédier à ces inconvénients.

Le dispositif, selon l'invention, est du type comprenant un corps comportant deux joues délimitant un canal destiné à être traversé par une corde de sécurité s'étendant verticalement le long d'un édifice, un anneau destiné à être relié par un lien à une ceinture ou un harnais porté par un ouvrier, un frein coopérant avec la corde de sécurité afin d'éviter que le dispositif tende à glisser le long de ladite corde et des moyens pour bloquer le dispositif sur la corde si l'ouvrier vient à chuter, ledit dispositif étant caractérisé en ce que les joues sont reliées par un axe transversal sur lequel est montée à friction une roue dentée coopérant avec la corde de sécurité pour constituer le frein, sur l'axe étant montée une came présentant une denture susceptible de coopérer avec la corde de sécurité et sollicitée dans une position écartée de ladite corde par un ressort, sur l'axe étant montée une masselotte coopérant avec un cliquet, maintenue écartée d'une roue dentée solidaire de la came par un ressort, la masselotte étant montée de manière que si la roue dentée tourne à une vitesse supérieure à un seuil déterminé elle commande l'engagement du cliquet dans la couronne dentée afin que la came soit entraînée et vienne par sa denture coincer la corde de sécurité dans le fond du canal.

Grâce à une telle disposition, on réalise un dispositif d'une conception simple qui présente une grande sureté de fonctionnement et constitue un parachute progressif.

Suivant une autre caractéristique, le dispositif comporte deux cames pourvues chacune d'une couronne dentée, deux masselottes disposées de part et d'autre de la couronne dentée et deux cliquets destinés à coopérer avec une couronne dentée correspondante, celles-ci ayant des dentures orientées en sens opposés, les cliquets étant également orientés en sens opposés et l'anneau étant mobile dans une fente des joues de manière à pouvoir être disposé sélectivement au voisinage de l'une ou l'autre extrémité du dispositif.

Grâce à cette disposition, le dispositif peut être disposé dans deux positions décalées de 180°, ce qui facilite le montage.

Suivant une caractéristique constructive, la came comporte une fente en forme de secteur ayant pour centre l'axe du dispositif et dans laquelle sont mobiles des doigts avec lesquels coopèrent les extrémités d'un ressort de torsion enroulé sur l'axe et tendant à maintenir les doigts contre les extrémités correspondantes de la fente.

Suivant encore une caractéristique constructive, la roue dentée est solidaire d'un axe faisant saillie sur ses deux faces et sur lequel sont montés articulés les cliquets, les ressorts maintenant les cliquets écartés des couronnes dentées sont portés par des tétons solidaires de la roue dentée et qui constituent des butées pour les masselottes.

Suivant une autre caractéristique constructive, la roue dentée est calée sur une bague montée tournante sur l'axe et sur laquelle sont montées les masselottes.

Enfin, les joues sont solidaires d'une charnière et l'axe est solidaire de l'une des joues et est creux et taraudé pour recevoir une tige filetée d'assemblage des deux joues entre elles. Grâce à cette disposition, la mise en place du dispositif sur la corde de sécurité est très aisée.

L'invention va maintenant être décrite avec plus de détails en se référant à un mode de réalisation particulier donné à titre d'exemple seulement et représenté aux dessins annexés, dans lesquels :

Figure 1 est une vue en élévation d'un dispositil, selon l'invention.

Figure 2 est une vue en plan du dispositif de la figure 1.

Figure 3 est une vue en coupe suivant la ligne 3-3 de la figure 2.

Figure 4 est une vue en coupe suivant la ligne 4-4 de la figure 2.

Figure 5 est une vue en coupe à plus grande échelle correspondant à la figure 4 d'un détail.

Figure 6 est une vue en coupe suivant la ligne 6-6 de la figure 4.

Figure 7 est une vue en coupe suivant la ligne 7-7 de la figure 4.

Figure 8 est une vue en perspective éclatée du système de blocage.

Figure 9 et figure 10 sont des vues en coupe correspondant à la figure 7 et montrant les différentes phases du fonctionnement.

Le dispositif représenté aux figures est constitué d'un corps 1 formé de deux joues 2 et 3 articulées sur une charnière 4, lesdites joues délimitant un canal qui est traversé par une corde de sécurité 6.

Les joues supportent deux axes 7 sur lesquels tournent des galets 8 pressant la corde 6 contre le fond du canal 5.

Du côté opposé au canal les joues comportent une fente en forme de secteur 10 dans lequel est guidé un téton 11 solidaire d'un anneau 12.

La joue 3 comporte, monté tournant un écrou 12 dans lequel se visse une première partie 13 d'une tige filetée prolongée par une seconde partie filetée 14 présentant un plus petit diamètre et sur laquelle se visse un écrou 15 portant contre la joue 2. L'écrou 15 et la tige filetée 14 sont percés d'un trou diamétral pour l'engagement d'une goupille de sécurité 16.

L'écrou 12 comporte un logement 17 dans lequel s'engage l'extrémité d'un manchon 18 présentant un taraudage 19 dans lequel se visse la première partie 13 de la tige filetée. A son extrémité libre, le manchon 18 comporte un épaulement 20 portant contre la joue 2 et se logeant dans une gorge 22 de la face correspondante de l'écrou 15.

Le manchon 18 constitue un axe sur lequel est montée à friction une bague 25 sur laquelle est calée une roue dentée 26 coopérant avec la corde de sécurité 6 et constituant un frein de manière que le dispositif ne tende pas à glisser le long de ladite corde par gravité.

Sur la bague 25, de part et d'autre de la roue dentée 26 sont montées à frottement deux masselottes 27 et 28. La masselotte 27 comporte un méplat 30 contre lequel porte un cliquet 31 articulé sur un axe 33 solidaire de la roue dentée 26 et en saillie sur la face correspondante, ledit cliquet étant maintenu contre ledit méplat par un ressort 32.

La masselotte 28 présente un méplat 34 contre lequel est appliqué par l'action d'un ressort 36 un cliquet 35 articulé sur l'axe 33 qui fait saillie sur l'autre face de la roue dentée 36. Les ressorts 32 et 36 sont maintenus par des tétons 37 solidaires de la roue dentée 26.

Sur le manchon 18 est monté un ensemble de blocage du dispositif désigné dans son ensemble par la référence 40.

Cet ensemble 40 comprend deux cames 41 et 42. La came 41 présente, du côté tourné vers le canal 5, une partie lisse 41a et symétriquement par rapport à un plan horizontal passant par la tige filetée 13 des dents 41b et 41c, tandis que la partie opposée à la partie lisse 41 est percée d'une fente 45 en forme de secteur. Contre la face de la came 41 tournée vers la roue dentée 26 est fixée une pièce 60 qui comporte une ouverture circulaire dans laquelle est pratiquée une denture 56 et formant une couronne dentée. La came 42 est réalisée de la même façon que la came 41 et comporte une partie lisse 42a, des dentures 42b et 42c et une fente 46. Contre la face de la came 42, tournée du côté de la roue dentée 26, est fixée une pièce 62 qui est percée d'une ouverture circulaire dans le bord de laquelle est pratiquée une denture 55 formant une couronne dentée. Entre les pièces 60 et 62 est insérée une entretoise 57 présentant une échancrure circulaire 63 en regard de laquelle se meut la roue dentée 26. Les pièces 60, 62 et 67 comportent des fentes respectivement 64, 65 et 66 qui sont alignées avec les fentes 45 et 46. Les pièces 60 et 62 affectent la forme de cames correspondant aux cames 41 et 42. Les cames 41 et 42 et les pièces 60, 62 et 57 sont assemblées par des rivets 69 traversant des trous correspondant desdites pièces.

Les joues 2 et 3 comportent chacune une fente 50, celles-ci coïncidant avec les fentes 45 et 46.

Dans les différentes fentes 45, 46, 50, 64, 65 et 66 sont engagés des doigts 51 et 52, le doigt 51 étant poussé, par une extrémité 71 correspondant d'un ressort de torsion 70 enroulé sur le manchon 18, contre l'une des extrémités desdites fentes, l'autre extrémité 72 dudit ressort 70 tendant à pousser le téton 52 contre l'autre extrémité des fentes 45, 46, 50, 64, 65 et 66.

On conçoit que grâce à ce montage les cames 41 et 42 sont maintenues en équilibre, les parties lisses 41a et 42a s'étendant en regard du canal 5.

On remarquera que les couronnes dentées 55 et 56 ont leurs dents orientées dans des sens opposés et que les cliquets 31 et 35 sont également disposés en sens contraire.

Les masselottes peuvent pivoter seulement dans un sens de rotation puisque dans l'autre sens le méplat bute sur le téton 37.

Le fonctionnement du dispositif est le suivant:

L'ouvrier travaillant à un endroit élevé porte une ceinture ou un harnais à partir duquel s'étend un lien qui est, à son extrémité libre, pourvu d'un crochet de sécurité fixé à l'anneau 12.

Comme on le voit à la figure 3, la roue dentée 26 coopère avec la corde de sécurité 6 et constitue un frein empêchant le dispositif de glisser librement le long de ladite corde 6.

Au cours des différentes montées et descentes de l'ouvrier, le dispositif se déplace sans effort le long de la corde de sécurité 6, la roue 26 tournant en coopérant par ses dents avec ladite corde. Tant que la roue dentée 26 se déplace à une faible vitesse, les masselottes 27 et 28 sont entraînées dans le sens de rotation de la roue dentée 26.

Si on suppose (voir figure 9) que l'ouvrier tombe, le dispositif se déplace le long de la corde de sécurité dans le sens de la flèche f, la roue dentée 26 est entraînée à une grande vitesse de sorte que la masselotte 27, contre l'action du ressort 32, fera pivoter le cliquet 31 qui viendra alors s'engager dans une dent de la couronne 55 de sorte que les cames 41 et 42 sont entraînées dans le sens de la flèche g contre l'action de la branche 71 du ressort 70 puisque le doigt 51 bute contre l'extrémité correspondante de la fente 46, les dents 42c viennent alors s'encastrer dans la corde de sécurité 6 bloquant ainsi l'ensemble (voir figure 10).

Comme on le voit parfaitement à la figure 9, les dents 42c vont en s'éloignant de la bague 25 depuis la partie lisse 42a vers la fente 46 de sorte que le blocage sur la corde de sécurité 6 est d'autant plus efficace que la traction vers le bas est importante.

Pour dégager le dispositif, il suffit de le faire coulisser dans le sens opposé à la flèche f, le ressort 70 ramenant les cames 41 et 42 dans la position initiale.

On conçoit que le blocage sur la corde de sécurité est relativement progressif.

Si le dispositif est monté dans le sens inverse le processus est identique mais dans ce cas c'est le cliquet 35 qui, en coopérant avec la couronne 56, commande le blocage, le téton 11 coulissant pour venir à l'autre extrémité du secteur 10 afin que l'anneau 12 soit dirigé vers le bas.

Le dispositif est très facile à mettre en place sur la corde de sécurité 6 puisqu'il suffit de retirer la tige filetée 13 pour pouvoir écarter l'une de l'autre les joues 2 et 3 en les faisant basculer sur la charnière 4.

Le dispositif fonctionnant dans les deux sens, il peut être monté sur la corde de sécurité 6 sans aucune précaution particulière.

Bien entendu, l'invention n'est pas limitée au mode de réalisation qui vient d'être décrit et représenté. On pourra y apporter de nombreuses modifications de détail sans sortir pour autant du cadre de l'invention.

## Revendications

1. Perfectionnements aux dispositifs de sécurité du type comprenant un corps (1) comportant deux joues (2 et 3) délimitant un canal (5) destiné à être traversé par une corde de sécurité (6) s'étendant verticalement le long d'un édifice, un anneau (12) destiné à être relié par un lien à une ceinture ou un harnais porté par un ouvrier, un frein (26) coopérant avec la corde de sécurité (6) afin d'éviter que le dispositif tende à glisser le long de ladite corde (6) et des moyens pour bloquer le dispositif sur la corde si l'ouvrier vient à chuter, caractérisés en ce que les joues (2 et 3) sont reliées par un axe transversal (18) sur lequel est montée à friction une roue dentée (26) coopérant avec la corde de sécurité (6) pour constituer le frein, sur l'axe (18) étant montée une câme (41, 42) présentant une denture (41c, 42c) susceptible de coopérer avec la corde de sécurité (6) et sollicitée dans une position écartée de ladite corde (6) par un ressort, sur l'axe (18) étant montée une masselotte (27, 28) coopérant avec un cliquet (31, 35) maintenue écartée d'une couronne dentée (55, 56) solidaire de la came (41, 42) par un ressort, la masselotte (27, 28) étant montée de manière que si la roue dentée tourne à une vitesse supérieure à un seuil déterminé elle commande l'engagement du cliquet dans la couronne dentée (55, 56) afin que la came soit entraînée et vienne par sa denture coincer la corde de sécurité dans le fond du canal.

2. Perfectionnements aux dispositifs de sécuriré, selon la revendication 1 caractérisés en ce qu'ils comportent deux cames (41, 42) pourvues chacune d'une couronne dentée (55, 56), deux masselottes (27 et 28) disposées de part et d'autre de la roue dentée (26) et deux cliquets (31, 35) destinés à coopérer avec une couronne dentée correspondante, celles-ci ayant des dentures orientées en sens opposés, les cliquets (31, 35) étant également orientés en sens opposés et l'anneau (12) étant mobile dans une fente (10) des joues de manière à pouvoir être déposé sélectivement au voisinage de l'une ou l'autre extrémité du dispositif.

3. Perfectionnements aux dispositifs de sécurité, selon la revendication 1, caractérisés en ce que la came (41, 42) comporte une fente (45, 46) en forme de secteur ayant pour centre l'axe (18) du dispositif et dans laquelle sont mobiles des doigts (51, 52) avec lesquels coopèrent les extrémités d'un ressort de torsion (70) enroulé sur l'axe et tendant à maintenir les doigts contre les extrémités correspondantes de la fente (45, 46).

4. Perfectionnements aux dispositifs de sécurité, selon les revendications 1 et 2, caractérisés en ce que la roue dentée (26) est solidaire d'un axe (33) faisant saillie sur ses deux faces et sur lequel sont montés articulés les cliquets (31, 35), les ressorts (32, 36) maintenant les cliquets écartés des couronnes dentées (55, 56) sont portés par des tétons solidaires de la roue dentée (26) et qui constituent des butées pour les masselottes (27, 28).

5. Perfectionnements aux dispositifs de sécurité, selon les revendications 1 et 2, caractérisés en ce que la roue dentée (26) est calée sur une bague (25) montée tournante sur l'axe et sur laquelle sont montées les masselottes (27, 28).

6. Perfectionnements aux dispositifs de sécurité, selon la revendication 1, caractérisés en ce que les joues (2,3) sont solidaires d'une charnière (4) et l'axe (18) est solidaire de l'une des joues (2) et est creux et taraudé pour recevoir une tige filetée (13) d'assemblage des deux joues entre elles.
